# EUROPÄISCHE PATENTSCHRIFT

(11) **EP 2 506 363 B1**
(45) Veröffentlichungstag und Bekanntmachung des Hinweises auf die Patenterteilung: **24.07.2019**
(21) Anmeldenummer: 12001275.2
(22) Anmeldetag: 27.02.2012
(51) Int. Cl.: H01P 5/107

(54) **Hohlleitereinkopplung**
Waveguide coupling
Couplage de guide d'ondes

(30) Priorität: 01.04.2011 DE 102011015894
(43) Veröffentlichungstag der Anmeldung: 03.10.2012
(73) Patentinhaber: KROHNE Messtechnik GmbH, 47058 Duisburg (DE)
(72) Erfinder: Schulz, Christian, 44791 Bochum (DE); Gerding, Michael, Dr.-Ing., 44805 Bochum (DE); Deilmann, Michael, Dr.-Ing., 45257 Essen (DE)
(74) Vertreter: Gesthuysen Patent- und Rechtsanwälte

(56) Entgegenhaltungen:
- EP-A2- 0 071 069
- JP-A- 2007 013 450
- US-A- 2 829 348
- US-A1- 2006 255 875
- US-A1- 2010 225 410

## Beschreibung

Die vorliegende Erfindung betrifft eine Hohlleitereinkopplung, insbesondere für ein Radar-Füllstandmessgerät, mit einem Hohlleiter, einer Trägerplatte und wenigstens einer Speiseleitung, wobei die Speiseleitung auf und/oder in der Trägerplatte in den Innenbereich des Hohlleiters geführt ist und die Speiseleitung mit einem Ende im Innenbereich des Hohlleiters endet, wobei die Trägerplatte durchgehend auch in den Innenbereich des Hohlleiters und damit über das Ende der Speiseleitung hinaus erstreckt ist, wobei in Nähe des Endes der Speiseleitung auf und/oder in der Trägerplatte ein elektrisch leitfähiges Einkoppelelement angeordnet ist, sodass das Einkoppelelement mit der Speiseleitung gekoppelt ist und das Einkoppelelement der Einkopplung von über die Speiseleitung in den Hohlleiter geführten elektromagnetischen Wellen in den Hohlleiter dient, wobei das Einkoppelelement einen Längssteg und einen Quersteg aufweist, wobei der Längssteg und der Quersteg kreuzförmig angeordnet sind, wobei die Speiseleitung im Wesentlichen gerade auf das Zentrum der inneren Querschnittsfläche des Hohlleiters zulaufend ausgerichtet ist und wobei der Längssteg des Einkoppelelements in Verlängerung der Speiseleitung angeordnet ist.

Derartige Hohlleitereinkopplungen sind in der Hochfrequenztechnik seit langem bekannt und sie werden als Schnittstelle zwischen einer ein elektromagnetisches Signal erzeugenden Elektronikeinrichtung und der Einspeisung des leitungsgeführten Signals in den Innenraum des Hohlleiters verwendet. Bei aus dem Stand der Technik bekannten Hohlleitereinkopplungen besteht die Trägerplatte üblicherweise aus einer aus der Schaltungstechnik bekannten Platine, wobei die Speiseleitung häufig als Mikrostreifenleitung ausgeführt ist und durch eine Ausnehmung in dem Hohlleiter in den Innenraum des Hohlleiters geführt wird, wo sich die leitungsgeführte elektromagnetische Welle von der Speiseleitung trennt und sich als geführte elektromagnetische Welle in dem Hohlleiter ausbreitet. Bei der beispielhaft angeführten Anwendung im Rahmen eines Radar-Füllstandmessgeräts kann die geführte elektromagnetische Welle den Hohlleiter letztlich auch als Freiraumwelle verlassen, entweder unmittelbar nach Austritt aus dem Hohlleiter oder nach Durchlaufen einer sich an den Hohlleiter anschließenden Abstrahleinrichtung, die häufig zur Erzielung einer bestimmten Abstrahlcharakteristik vorgesehen ist; im letzteren Fall dient der Hohlleiter quasi nur als Übergangselement. Die Form des Hohlleiters wie auch das eingespeiste elektromagnetische Signal entscheiden darüber, welche Moden einer elektromagnetischen Welle sich letztlich in dem Hohlleiter ausbreiten. Üblicherweise werden elektromagnetische Wellen mit Frequenzen im GHz-Bereich für Radaranwendungen verwendet.

Eine gattungsgemäße Hohlleitereinkopplung ist aus der US 2,829,348 A bekannt, die sich der Ankopplung eines Streifenleiters an einen Hohlleiter widmet. Die US 2010/0225410 A1 zeigt eine Anordnung, bei der zwei Mikrostreifenleiter in das Innere eines Hohlleiters geführt werden. Die EP 0 071 069 A2 zeigt eine Hohlleitereinkopplung, bei der Speiseleitung und Einkoppelelement zusammenfallen. Weitere Hohlleitereinkopplungen sind in US 2006/0255875 A1 und JP 2007-13450A offenbart.

Aus dem Stand der Technik ist bekannt, dass das die Speiseleitung im Innenbereich des Hohlleiters umgebende Material der Trägerplatte entfernt wird - beispielsweise durch Fräsen -, so dass das Ende der Speiseleitung praktisch freigelegt ist. Dieser Vorgang ist vergleichsweise aufwendig, da insbesondere bei hochfrequenten elektromagnetischen Wellen die resultierenden Strukturen klein und damit mechanisch empfindlich sind, so dass hohe Anforderungen an die Präzision der auszuführenden Fräsarbeiten gestellt werden müssen. Derartige Konstruktionen sind beispielsweise bekannt aus Brumbi, D.: "Grundlagen der Radartechnik zur Füllstandmessung", 3. überarbeitete Auflage, 1999.

Es ist damit Aufgabe der Erfindung, eine solche Hohlleitereinkopplung anzugeben, die eine größere Stabilität aufweist und einfach zu fertigen ist.

Die zuvor hergeleitete Aufgabe ist bei der eingangs beschriebenen Hohlleitereinkopplung dadurch gelöst, dass der Hohlleiter auf einer ersten Seite der Trägerplatte auf die Trägerplatte aufgesetzt ist, dass das Einkoppelelement kapazitiv mit der Speiseleitung gekoppelt ist, dass die Trägerplatte auf ihrer ersten Seite, auf der der Hohlleiter aufgesetzt ist, oder in einer Zwischenschicht die Speiseleitung, das Einkoppelelement und eine elektrisch leitfähige Schirmfläche aufweist, dass die Trägerplatte auf ihrer der ersten Seite gegenüberliegenden zweiten Seite oder in einer Zwischenschicht eine großflächige weitere elektrisch leitfähige Schirmfläche aufweist und zwar außerhalb des Bereiches, der der inneren Querschnittsfläche des Hohlleiters gegenüberliegt, dass die Schirmfläche und/oder die weitere Schirmfläche mit einem Beeinflussungsfortsatz in die innere Querschnittsfläche des Hohlleiters hineinragt und dass der Beeinflussungsfortsatz auf das Zentrum der inneren Querschnittsfläche des Hohlleiters zulaufend ausgerichtet ist, und in einer Flucht mit der Speiseleitung angeordnet ist.

Dadurch, dass die Trägerplatte durchgehend auch in den Innenbereich des Hohlleiters erstreckt ist, also praktisch eine durchgehende Platte darstellt, entfällt der Arbeitsgang der Freistellung desjenigen Endes der Speiseleitung, das im Innenbereich des Hohlleiters endet, ferner werden mechanisch empfindliche Strukturen vermieden. Durch das elektrisch leitfähige Einkoppelelement in der Nähe des Endes der Speiseleitung ist es möglich, die Hohlleitereinkopplung elektromagnetisch anzupassen und beispielsweise die Bandbreite um die gewünschte Mittenfrequenz der zu führenden elektromagnetischen Wellen zu beeinflussen.

Bei einer bevorzugten Ausgestaltung der Erfindung hat es sich als vorteilhaft herausgestellt, wenn das Einkoppelelement im Wesentlichen im Zentrum des Hohlleiters auf und/oder in der Trägerplatte angeordnet ist. Wenn zuvor davon die Rede ist, dass die Speiseleitung auf und/oder in der Trägerplatte geführt ist, oder dass das Einkoppelelement auf und/oder in der Trägerplatte angeordnet ist, dann ist damit gemeint, dass die elektrisch leitenden Elemente nicht zwingend auf einer Oberfläche der Trägerplatte realisiert sein müssen, sondern vielmehr auch als leitfähige Strukturen in einer Leiterplatte realisiert sein können, wie dies beispielsweise von Multilayer-Platinen bekannt ist.

Als besonders geeignete Struktur für das Einkoppelelement hat sich erfindungsgemäß eine Kreuzform herausgestellt, so dass das Einkoppelelement also einen Längssteg und einen Quersteg aufweist, wobei der Längssteg und der Quersteg kreuzförmig angeordnet sind. Der Längssteg und der Quersteg müssen selbstverständlich nicht als einzelne, sich überlappende Strukturen unterscheidbar sein, können vielmehr auch als eine einzige Struktur vorhanden sein, bei der lediglich geometrisch zwischen einem Längssteg und einem Quersteg unterschieden werden kann. Die Kreuzform des Einkoppelelements bringt einen unerwarteten positiven Effekt hinsichtlich der erzielbaren und erzielten Bandbreite mit sich. Während mit herkömmlichen Konstruktionen Bandbreiten bei einer Anpassung von besser als 15 dB von meist nicht mehr als etwa 10 % der Trägerfrequenz erzielt werden, sind mit dem beschriebenen kreuzförmigen Einkoppelelement Bandbreiten von etwa 20 % der Trägerfrequenz erzielbar, was einen erheblichen Vorteil mit sich bringt.

Durch Variation der Länge des Längssteges und der Länge des Quersteges kann beispielsweise die Bandbreite variiert werden, mit der eine Anpassung oberhalb einer vorgegebenen Dämpfung um eine gewünschte Mittenfrequenz erreicht wird.

Das Einkoppelelement ist vorzugsweise so ausgestaltet, dass die charakteristischen Abmessungen des Einkoppelelements im Bereich von einem Viertel der Wellenlänge der zu emittierenden elektromagnetischen Wellen liegen. Unter "charakteristischen Abmessungen" ist beispielsweise die Längs- und Quererstreckung des Einkoppelelements gemeint, im Falle der kreuzförmigen Ausgestaltung des Einkoppelelementes also die Erstreckung des Längssteges und des Quersteges des Einkoppelelements. In jedem Fall ist hier jedoch die effektive relative Permittivität der Konstruktion zu berücksichtigen - beispielsweise sich ergebend aus den relativen Permittivitäten von Trägerplatte und umgebender Luft -, da diese als Skalierungsfaktor eingeht, wobei der Skalierungsfaktor genauer der Kehrwert der Wurzel aus der effektiven relativen Permittivität ist.

Erfindungsgemäß ist vorgesehen, dass die Trägerplatte auf ihrer ersten Seite, auf die der Hohlleiter aufgesetzt ist, oder auf ihrer der ersten Seite gegenüberliegenden zweiten Seite oder in einer Zwischenschicht die Speiseleitung, das Einkoppelelement und eine elektrisch leitfähige Schirmfläche aufweist. Selbstverständlich sind die elektrisch leitfähige Schirmfläche und die Speiseleitung getrennt voneinander realisiert, wobei die Speiseleitung, das Einkoppelelement und die Schirmfläche insbesondere als Metallisierung der Trägerplatte realisiert sind. Es bietet sich an, die Herstellung dieser elektrisch leitfähigen Strukturen in bekannter Weise fotolithografisch vorzunehmen, da es hier ohne Weiteres möglich ist, die erforderliche Präzision bei der Ausführung der Strukturen auch im Bereich von Millimeter-Bruchteilen sauber auszuführen.

Gemäß einer vorteilhaften Weiterbildung kontaktiert die elektrisch leitfähige Schirmfläche den Hohlleiter an seiner Stirnfläche, wobei die Schirmfläche den Hohlleiter insbesondere großflächig umgibt. Da der elektrisch leitfähige Hohlleiter an seiner Stirnfläche mit der ebenfalls elektrisch leitfähigen Schirmfläche verbunden ist, ist es auf sehr einfache Weise möglich, Schirmfläche und Hohlleiter auf ein gemeinsames elektrisches Potential zu legen, beispielsweise auf Masse-Potential.

Es hat sich ebenfalls als vorteilhaft herausgestellt, wenn die Trägerplatte erfindungsgemäß auf ihrer ersten Seite, auf der der Hohlleiter aufgesetzt ist, oder auf ihrer der ersten Seite gegenüberliegenden zweiten Seite oder in einer Zwischenschicht eine großflächige weitere elektrisch leitfähige Schirmfläche aufweist und zwar bevorzugt außerhalb des Bereiches, der der inneren Querschnittsfläche des Hohlleiters gegenüberliegt, wobei die weitere Schirmfläche wiederum insbesondere als Metallisierung der Trägerplatte realisiert ist oder als metallische Zwischenschicht. Auf diese Weise lässt sich die gesamte Oberfläche der Trägerplatte auf einfache Weise mit einem definierten Potential versehen und lassen sich Störemissionen unterdrücken.

Im Rahmen der Erfindung ist erkannt worden, dass es auf überraschend einfache Weise möglich ist, unerwünschte Moden in dem Hohlleiter zu unterdrücken. Dies kann dadurch erreicht werden, dass die Schirmfläche und/oder die weitere Schirmfläche mit einem Beeinflussungsfortsatz in die innere Querschnittsfläche des Hohlleiters hineinragt, wobei der Beeinflussungsfortsatz auf das Zentrum der inneren Querschnittsfläche des Hohlleiters zulaufend ausgerichtet ist und in einer Flucht mit der Speiseleitung angeordnet ist. Dabei bleibt der Beeinflussungsfortsatz trotz seiner Orientierung in Richtung auf das Zentrum der inneren Querschnittsfläche des Hohlleiters in der Nähe des Umfangs der inneren Querschnittsfläche des Hohlleiters, ragt also vorzugsweise nicht in den Bereich des Einkoppelelements.

Um einen Abschluss des Hohlleiters in der der Abstrahlrichtung entgegengesetzten Richtung zu erzielen, kann entweder eine leitfähige Kappe auf der zweiten Seite der Trägerplatte in geometrischer Fortsetzung des Hohlleiters aufgesetzt sein, wobei die elektrisch leitfähige Kappe dann mit ihrer Stirnfläche insbesondere die auf der zweiten Seite der Trägerplatte angeordnete großflächige Schirmfläche oder die weitere Schirmfläche kontaktiert. Alternativ kann jedoch auch vorgesehen sein, dass die Trägerplatte auf ihrer der ersten Seite gegenüberliegenden zweiten Seite - oder wiederum in einer Zwischenschicht - in Fortsetzung des Hohlleiters eine elektrisch leitfähige Schicht als Abschluss des Hohlleiters aufweist. In beiden Varianten wird bevorzugt ein Abstand vom Abschluss des Hohlleiters zu dem Einkoppelelement realisiert, der ebenfalls ein Viertel der Wellenlänge der geführten elektromagnetischen Wellen beträgt.

In einer weiteren bevorzugten Ausgestaltung der Erfindung ist vorgesehen, dass der Hohlleiter und/oder die Kappe mit einer Vergussmasse ausgefüllt sind, wobei die Permittivität des als Vergussmasse verwendeten Dielektrikums bei der Dimensionierung derjenigen Strukturen zu berücksichtigen ist, die bei der Erzeugung und Führung der gewünschten elektromagnetischen Wellen beteiligt sind. Bei einer mit einer Vergussmasse gefüllten Hohlleitereinkopplung ist es besonders vorteilig, wenn die Trägerplatte im Bereich der inneren Querschnittsfläche des Hohlleiters wenigstens eine Ausnehmung aufweist - beispielsweise in Form einer Bohrung - da sich über diese Ausnehmungen eine zunächst noch flüssige Vergussmasse in alle Bereiche der Hohlleitereinkopplung ausbreiten kann.

Im Einzelnen gibt es nun eine Vielzahl von Möglichkeiten, die erfindungsgemäße Hohlleitereinkopplung auszugestalten und weiterzubilden. Dazu wird verwiesen einerseits auf die dem Patentanspruch 1 nachgeordneten Patentansprüche, andererseits auf die folgende Beschreibung von Ausführungsbeispielen in Verbindung mit der Zeichnung. In der Zeichnung zeigt
- Fig. 1: eine aus dem Stand der Technik bekannte Hohlleitereinkopplung in Seitenansicht und in Draufsicht,
- Fig. 2: eine Trägerplatte einer Hohlleitereinkopplung von der ersten Seite und von der zweiten Seite in Draufsicht,
- Fig. 3: eine Trägerplatte für eine Hohlleitereinkopplung,
- Fig. 4: ein Ausführungsbeispiel einer Trägerplatte für eine erfindungsgemäße Hohlleitereinkopplung und
- Fig. 5: eine Explosionsdarstellung einer Hohlleitereinkopplung.

In Fig. 1 ist eine aus dem Stand der Technik bekannte Hohlleitereinkopplung 1 dargestellt, wobei Fig. 1a einen Hohlleiter 2, eine Trägerplatte 3 und eine Speiseleitung 4 aufweist. Der Hohlleiter 2 ist im Montagezustand auf der ersten Seite 5 der Trägerplatte 3 auf die Trägerplatte 3 aufgesetzt, was in Fig. 1a durch eine strichpunktierte Linie angedeutet ist.

Die Speiseleitung 4 ist auf der Trägerplatte 3 in den Innenbereich 5 des Hohlleiters geführt, jedenfalls trifft das auf den Montagezustand zu. Die Speiseleitung 4 endet demnach mit einem Ende 7 im Innenbereich 6 des Hohlleiters 2, wobei das Ende 7 der Speiseleitung 4 in axialer Richtung des Hohlleiters 2 betrachtet in den Innenbereich 6 des Hohlleiters 2 hineinragt, tatsächlich also an einem äußeren Ende im Einstrahlungsbereich des Hohlleiters 2 vorgesehen ist. In Fig. 1b ist gut zu erkennen, dass das eine Ende 7 der Speiseleitung 4 in dem Innenbereich 6 des in Fig. 1b selbst nicht dargestellten Hohlleiters endet und dort freigestellt ist, nämlich in eine gefräste Ausnehmung 8 hineinragt. Es ist ohne weiteres vorstellbar, dass das Ende 7 der Speiseleitung 4 umständlich herzustellen ist und darüber hinaus mechanisch sehr empfindlich ist.

In den Fig. 2 bis 5 sind Hohlleitereinkopplungen 1 bzw. Bestandteile solcher Hohlleitereinkopplungen 1 dargestellt. Im Unterschied zu den aus Fig. 1 bekannten Hohlleitereinkopplungen ist in den Ausführungsbeispielen gemäß den Fig. 2 bis 5 die Trägerplatte 3 durchgehend auch in den Innenbereich 6 des Hohlleiters 2 erstreckt, so dass also das Ende 7 der Speiseleitung 4 nicht freigestellt ist, also keine an die Kontur des Endes 7 der Speiseleitung 4 angepasste Ausnehmung im Innenbereich des Hohlleiters in der Trägerplatte 3 vorgesehen ist. Es entfällt hier demnach der aufwändige Bearbeitungsschritt der Herstellung einer präzisen Durchbrechung der Trägerplatte 3. Ferner ist in den Fig. 2 bis 5 erkennbar, dass in der Nähe des Endes 7 der Speiseleitung 4 auf der Trägerplatte 3 ein elektrisch leitfähiges Einkoppelelement 9 vorgesehen ist, wobei die Angabe "in der Nähe des Endes 7 der Speiseleitung 4" dahingehend zu verstehen ist, dass das Einkoppelelement 9 kapazitiv mit der Speiseleitung 4 bzw. mit dem Ende 7 der Speiseleitung 4 gekoppelt ist und das Einkoppelelement 9 der Einkopplung von über die Speiseleitung 4 in den Hohlleiter 6 geführten elektromagnetischen Wellen in den Hohlleiter 6 dient.

Die Formgebung des Einkoppelelements 9 ist entscheidend für die Anpassung der Hohlleitereinkopplung, wobei es ungeachtet von der Form des Einkoppelelements 9 vorteilhaft ist, wenn - wie in den Fig. 2 bis 5 dargestellt - das Einkoppelelement 9 im Wesentlichen im Zentrum des Hohlleiters 2 auf der Trägerplatte 3 angeordnet ist; die von dem Einkoppelelement 9 emittierten elektromagnetischen Wellen werden so praktisch symmetrisch in Bezug auf die Wandung des Hohlleiters 2 emittiert.

Bei den Ausführungsbeispielen ist vorgesehen, dass das Einkoppelelement 9 einen Längssteg 9a und einen Quersteg 9b aufweist, wobei der Längssteg 9a und der Quersteg 9b insgesamt ein Kreuz bilden. Eine gute Anpassung der Hohlleitereinkopplung 1 wird in erster Linie durch den Längssteg 9a realisiert, wobei mit dem Quersteg 9b weitere, jedoch vom Umfang nicht so erhebliche Verbesserungen der Anpassung erzielt werden.

In den dargestellten Ausführungsbeispielen liegen die charakteristischen Abmessungen des Einkoppelelements 9 im Bereich von einem Viertel der Wellenlänge der zu emittierenden elektromagnetischen Wellen, wobei die charakteristischen Abmessungen im vorliegenden Fall jeweils die Längserstreckung des Längssteges 9a und des Quersteges 9b sind.

In den Fig. 2a und 3 bis 5 ist zu erkennen, dass die Speiseleitung 4 im Wesentlichen gerade auf das Zentrum der inneren Querschnittsfläche des Hohlleiters 2 zulaufend ausgerichtet ist, im Falle des runden Hohlleiters 2 also radial erstreckt ist, wobei der Längssteg 9a des Einkoppelelements 9 in Verlängerung der Speiseleitung 4 angeordnet ist.

Die in den Figuren 2 und 4 dargestellten Beispiele und Ausführungsbeispiele zeichnen sich dadurch aus, dass die Trägerplatte 3 auf ihrer ersten Seite 5, auf die der Hohlleiter im Montagezustand aufgesetzt ist - nicht dargestellt in den Fig. 2 und 4 - die Speiseleitung 4, das Einkoppelelement 9 und eine den - in den Fig. 2 und 4 nicht dargestellten - Hohlleiter an seiner Stirnfläche 10 kontaktierende, den Hohlleiter insbesondere großflächig umgebende elektrisch leitfähige Schirmfläche 11 aufweist, wobei die Speiseleitung 4, das Einkoppelelement 9 und die Schirmfläche 11 als Metallisierung der Trägerplatte 3 realisiert sind. In der Fig. 2, insbesondere der Fig. 2b ist dargestellt, dass die Trägerplatte 3 auf ihrer der ersten Seite 5 gegenüberliegenden zweiten Seite 12 eine großflächige weitere elektrisch leitfähige Schirmfläche 13 aufweist und zwar außerhalb des Bereiches, der der inneren Querschnittsfläche des Hohlleiters gegenüberliegt, wobei die weitere Schirmfläche 13 ebenfalls als Metallisierung der Trägerplatte 3 realisiert ist.

Die Hohlleitereinkopplung 1 in Fig. 5 zeigt einen genau entgegengesetzten Aufbau der Belegung der ersten Seite 5 und der zweiten Seite 12 der Trägerplatte 3. In dem dort dargestellten Ausführungsbeispiel ist der Hohlleiter 2 zwar ebenfalls auf der ersten Seite 5 der Trägerplatte 3 aufgesetzt, jedoch sind die Speiseleitung 4 und das Einkoppelelement 9 auf der zweiten Seite 12 der Trägerplatte 3 als Metallisierung realisiert, was ebenso gut funktioniert; beide dargestellten Lösungen sind technisch gleichwertig und ebenso einfach herzustellen.

Bei dem Beispiel gemäß Fig. 3 ist keine ausgedehnte Schirmfläche vorgesehen, sondern nur eine elektrisch leitende Kontaktierungsfläche 14, auf die der Hohlleiter aufgesetzt werden kann. Bei der Trägerplatte 3 gemäß Fig. 4 ist erfindungsgemäß vorgesehen, dass die elektrisch leitfähige Schirmfläche 11 mit einem Beeinflussungsfortsatz 14 in die innere Querschnittsfläche des Hohlleiters hineinragt, wobei der Beeinflussungsfortsatz 14 auf das Zentrum der inneren Querschnittsfläche des Hohlleiters, vorliegend nämlich in einer Flucht mit der Speiseleitung 4 angeordnet ist. Die Speiseleitung 4, der Längssteg 9a und der Beeinflussungsfortsatz 14 liegen quasi in einer Linie.

In Fig. 5 ist ferner dargestellt, dass auf der zweiten Seite 12 der Trägerplatte 3 in Fortsetzung des Hohlleiters 2 eine elektrisch leitfähige Kappe 15 als Abschluss des Hohlleiters 2 aufgesetzt ist, wobei die elektrisch leitfähige Kappe 15 aus einem elektrisch leitfähigen Basisteil 15a und einem elektrisch leitfähigen Abschlusselement 15b besteht, wobei das Abschlusselement 15b in das Basisteil 15a einfügbar ist.

In Fig. 5 ist ferner dargestellt, dass eine elektrisch leitfähige Verbindung zwischen dem Hohlleiter 2 und der Kappe 15 hergestellt ist durch mehrere Durchkontaktierungen 16, die in die Trägerplatte 3 eingelassen sind. Die Durchkontaktierungen 16 stellen eine elektrisch leitende Verbindung her zwischen der elektrisch leitfähigen Schirmfläche 11 auf der einen Seite der Trägerplatte 3 und der weiteren elektrisch leitfähigen Schirmfläche 13 auf der anderen Seite des Trägerelements 3. Wie bereits schon erwähnt, ist es für die technische Funktion nicht entscheidend, ob die Speiseleitung 4, das Einkoppelelement 9 und die Schirmfläche 11 auf der Seite des Hohlleiters 2 des Trägerelements 3 oder auf der Seite des Abschlusses 15 vorgesehen sind, genauso wenig wie es von entscheidender Bedeutung ist, ob die weitere Schirmfläche 13 auf der dem Hohlleiter 2 zugewandten Seite der Trägerplatte 3 vorgesehen ist oder auf der anderen, dem Abschluss 15 zugewandten Seite der Trägerplatte 3. Durchkontaktierungen 16 sind ferner auch in Fig. 3 dargestellt.

Das in Fig. 2 dargestellte Beispiel ist für die Einkopplung von elektromagnetischen Wellen mit einer Mittenfrequenz von 80 GHz ausgelegt, vorliegend zur Einkopplung einer linear polarisierten elektromagnetischen Welle, wobei der Hohlleiter rund und mit einem Innendurchmesser von 2,6 mm ausgeführt ist, der Längssteg 9a und der Quersteg 9b des Einkoppelelements 9 eine Länge von je 0,84 mm aufweisen, und die Trägerplatte 3 eine Kantenlänge von etwa 6 mm aufweist. Durch die geschickte Wahl der Formgebung und der Abmessungen des Einkoppelelements 9 ist es möglich, eine Anpassung besser als 15 dB für eine Bandbreite von ca. 17 GHz bzw. von 21% der Mittenfrequenz zu erzielen. Zu beachten ist hier, dass die Angaben für eine Konstruktion ohne Verguss gelten, bei einem Verguss ist bei der Dimensionierung zusätzlich die relative Permittivität der Vergussmasse zu berücksichtigen

Das Beispiel gemäß Fig. 3 ist optimiert für eine Einkopplung einer linear polarisierten elektromagnetischen Welle mit einer Mittenfrequenz von 6 GHz, wobei der - nicht dargestellte Hohlleiter - rund und mit einem Innendurchmesser von 21,6 mm ausgeführt ist, der Längssteg 9a des Einkoppelelements 9 eine Länge von 5,5 mm aufweist und der Quersteg 9b des Einkoppelelements 9 eine Länge von 7,4 mm aufweist und wobei die Trägerplatte 3 eine Kantenlänge von etwa 32 mm hat. In diesem Beispiel wird eine Vergussmasse mit einer relativen Permittivität von etwa 4 verwendet, die auch bei der vorgenannten Auslegung berücksichtigt worden ist. Wird der Verguss weggelassen oder durch einen Verguss mit einer anderen relativen Permittivität ersetzt, sind die Abmessungen entsprechend anzupassen. In Fig. 3 ist ferner gezeigt, dass die Trägerplatte im Bereich der inneren Querschnittsfläche des Hohlleiters Ausnehmungen 17a, 17b aufweist, die vor allem der besseren Verfüllbarkeit der Hohlleitereinkopplung 1 mit einer Vergussmasse dienen und als Bohrungen ausgeführt sind. Diese Bohrungen sind einfach herzustellen und schmälern den Vorteil der dargestellten Ausführungsform einer Hohlleitereinkopplung 1 mit einer sonst durchgehenden Trägerplatte 3 nicht, da Bohrungen im Vergleich zu einer gefrästen Freistellung der Speiseleitung 4 sehr einfach herzustellen sind.

## Patentansprüche

1. Hohlleitereinkopplung (1), insbesondere für ein Radar-Füllstandmessgerät, mit einem Hohlleiter (2), einer Trägerplatte (3) und wenigstens einer Speiseleitung (4), wobei die Speiseleitung (4) auf und/oder in der Trägerplatte (3) in den Innenbereich (6) des Hohlleiters (2) geführt ist und die Speiseleitung (4) mit einem Ende (7) im Innenbereich (6) des Hohlleiters (2) endet, wobei die Trägerplatte (3) durchgehend auch in den Innenbereich (6) des Hohlleiters (2) und damit über das Ende (7) der Speiseleitung (4) hinaus erstreckt ist, wobei in Nähe des Endes (7) der Speiseleitung (4) auf und/oder in der Trägerplatte (3) ein elektrisch leitfähiges Einkoppelelement (9) angeordnet ist, sodass das Einkoppelelement (9) mit der Speiseleitung (4) gekoppelt ist und das Einkoppelelement (9) der Einkopplung von über die Speiseleitung (4) in den Hohlleiter (6) geführten elektromagnetischen Wellen in den Hohlleiter (6) dient, wobei das Einkoppelelement (9) einen Längssteg (9a) und einen Quersteg (9b) aufweist, wobei der Längssteg (9a) und der Quersteg (9b) kreuzförmig angeordnet sind, wobei die Speiseleitung (4) im Wesentlichen gerade auf das Zentrum der inneren Querschnittsfläche des Hohlleiters (2) zulaufend ausgerichtet ist und wobei der Längssteg (9a) des Einkoppelelements (9) in Verlängerung der Speiseleitung (4) angeordnet ist, wobei der Hohlleiter (2) auf einer ersten Seite (5) der Trägerplatte (3) auf die Trägerplatte (3) aufgesetzt ist, wobei das Einkoppelelement (9) kapazitiv mit der Speiseleitung (4) gekoppelt ist, wobei die Trägerplatte (3) auf ihrer ersten Seite (5), auf der der Hohlleiter (2) aufgesetzt ist, oder in einer Zwischenschicht die Speiseleitung (4), das Einkoppelelement (9) und eine elektrisch leitfähige Schirmfläche (11) aufweist, wobei die Trägerplatte (3) auf ihrer der ersten Seite (5) gegenüberliegenden zweiten Seite (12) oder in einer Zwischenschicht eine großflächige weitere elektrisch leitfähige Schirmfläche (13) aufweist und zwar außerhalb des Bereiches, der der inneren Querschnittsfläche des Hohlleiters (2) gegenüberliegt, wobei die Schirmfläche (11) und/oder die weitere Schirmfläche (13) mit einem Beeinflussungsfortsatz (14) in die innere Querschnittsfläche des Hohlleiters (2) hineinragt und wobei der Beeinflussungsfortsatz (14) auf das Zentrum der inneren Querschnittsfläche des Hohlleiters (2) zulaufend ausgerichtet ist, und in einer Flucht mit der Speiseleitung (4) angeordnet ist.

2. Hohlleitereinkopplung (1) nach Anspruch 1, **dadurch gekennzeichnet, dass** das Einkoppelelement (9) im Wesentlichen im Zentrum der inneren Querschnittsfläche des Hohlleiters (2) auf und/oder in der Trägerplatte (3) angeordnet ist.

3. Hohlleitereinkopplung (1) nach Anspruch 1 oder 2, **dadurch gekennzeichnet, dass** die charakteristischen Abmessungen des Einkoppelelements (9) unter Berücksichtigung der effektiven relativen Permittivität der Hohlleitereinkopplung im Bereich von einem Viertel der Wellenlänge der zu emittierenden elektromagnetischen Wellen liegen, wobei sich die effektive relative Permittivität ergibt aus den relativen Permittivitäten der Trägerplatte (3) und des die Trägerplatte (3) umgebenden Mediums.

4. Hohlleitereinkopplung (1) nach einem der Ansprüche 1 bis 3, **dadurch gekennzeichnet, dass** die elektrisch leitfähige Schirmfläche (11) den Hohlleiter (2) an seiner Stirnfläche (10) kontaktiert und die Schirmfläche (11) den Hohlleiter (2) insbesondere großflächig umgibt.

5. Hohlleitereinkopplung (1) nach einem der Ansprüche 1 bis 4, **dadurch gekennzeichnet, dass** die Speiseleitung (4), das Einkoppelelement (9) und die Schirmfläche (11) und/oder die weitere Schirmfläche (13) als Metallisierung der Trägerplatte (3) realisiert sind/ist.

6. Hohlleitereinkopplung (1) nach einem der Ansprüche 1 bis 5, **dadurch gekennzeichnet, dass** auf der zweiten Seite (12) der Trägerplatte (3) in geometrischer Fortsetzung des Hohlleiters (2) eine elektrisch leitfähige Kappe (15a, 15b) als Abschluss des Hohlleiters (2) aufgesetzt ist, die elektrisch leitfähige Kappe (15a, 15b) mit ihrer Stirnfläche insbesondere die auf der zweiten Seite (12) der Trägerplatte (3) angeordnete Schirmfläche (11) oder die weitere Schirmfläche (13) kontaktiert,
oder
dass die Trägerplatte auf ihrer der ersten Seite (5) gegenüberliegenden zweiten Seite (12) oder in einer Zwischenschicht in Fortsetzung des Hohlleiters (2) eine elektrisch leitfähige Schicht als Abschluss des Hohlleiters aufweist.

7. Hohlleitereinkopplung (1) nach Anspruch 6, **dadurch gekennzeichnet, dass** eine elektrisch leitfähige Verbindung zwischen dem Hohlleiter (2) und der Kappe (15a, 15b) oder zwischen dem Hohlleiter (2) und der als Abschluss des Hohlleiters (2) dienenden leitfähigen Schicht hergestellt ist, insbesondere mittels wenigstens einer Durchkontaktierung (16) durch die Trägerplatte (3).

8. Hohlleitereinkopplung (1) nach einem der Ansprüche 1 bis 7, **dadurch gekennzeichnet, dass** zur Einkopplung einer linear polarisierten elektromagnetischen Welle mit einer Mittenfrequenz von 80 GHz, der Hohlleiter (2) rund und mit einem Innendurchmesser von etwa 2,6 mm ausgeführt ist, der Längssteg (9a) und der Quersteg (9b) des Einkoppelelements (9) eine Länge von je etwa 0,84 mm aufweisen und die Trägerplatte (3) bevorzugt eine Kantenlänge von etwa 6 mm aufweist.

9. Hohlleitereinkopplung (1) nach einem der Ansprüche 1 bis 7, **dadurch gekennzeichnet, dass** zur Einkopplung einer linear polarisierten elektromagnetischen Welle mit einer Mittenfrequenz von 6 GHz der Hohlleiter (2) rund und mit einem Innendurchmesser von etwa 21,6 mm ausgeführt ist, der Längssteg (9a) des Einkoppelelements (9) eine Länge von etwa 5,5 mm aufweist und der Quersteg (9b) des Einkoppelelements (9) etwa eine Länge von 7,4 mm aufweist und die Trägerplatte (3) bevorzugt eine Kantenlänge von etwa 32 mm aufweist, wobei eine Verguss der Hohlleitereinkopplung (1) mit einer Vergussmasse mit einer relativen Permittivität von etwa 4 vorliegt.

10. Hohlleitereinkopplung (1) nach einem der Ansprüche 1 bis 9, **dadurch gekennzeichnet, dass** der Hohlleiter (2) und/oder die Kappe (15a, 15b) mit einer Vergussmasse ausgefüllt sind, und dass die Trägerplatte im Bereich der inneren Querschnittsfläche des Hohlleiters wenigstens eine Ausnehmung (17a, 17b) aufweist, insbesondere zur besseren Verfüllbarkeit mit einer Vergussmasse, insbesondere in Form wenigstens einer Bohrung.

## Claims

1. Waveguide coupling (1), in particular for a radar fill level measuring device, having a waveguide (2), a carrier plate (3) and at least one feed line (4), wherein the feed line (4) is guided on and/or in the carrier plate (3) into the inner region (6) of the waveguide (2) and the feed line (4) ends with one end (7) in the inner region (6) of the waveguide (2), wherein the carrier plate (3) also extends continuously into the inner region (6) of the waveguide (2) and thus beyond the end (7) of the feed line (4), wherein an electrically conductive coupling element (9) is arranged on and/or in the carrier plate (3) in the vicinity of the end (7) of the feed line (4), so that the coupling element (9) is coupled to the feed line (4) and the coupling element (9) serves to couple electromagnetic waves led in the waveguide (6) via the feed line (4) into the waveguide (6), wherein the coupling element (9) has a longitudinal bar (9a) and a cross bar (9b), wherein the longitudinal bar (9a) and the cross bar (9b) are arranged in a cross shape, wherein the feed line (4) is aligned substantially straight towards the center of the inner cross section area of the waveguide (2), and wherein the longitudinal bar (9a) of the coupling element (9) is arranged in extension of the feed line (4),
wherein the waveguide (2) is placed on the carrier plate (3) on a first side (5) of the carrier plate (3), wherein the coupling element (9) is capacitively coupled to the feed line (4), wherein the carrier plate (3) has on its first side (5), on which the waveguide (2) is placed, or, in an intermediate layer, the feed line (4), the coupling element (9) and the screen face (11), wherein the carrier plate (3) has, on its second side (12) opposite the first side (5) or in an intermediate layer, a large-area further electrically conductive screen face (13) outside the region, which is opposite the inner cross section area of the waveguide (2), wherein the screen face (11) and/or the further screen face (13) extends into the inner cross section area of the waveguide (2) with an influencing extension (14), and wherein the influencing extension (14) is aligned towards the center of the inner cross section area of the waveguide (2) and is arranged in line with the feed line (4).

2. Waveguide coupling (1) according to claim 1, **characterized in that** the coupling element (9) is arranged substantially in the center of the inner cross section area of the waveguide (2) on and/or in the carrier plate (3).

3. Waveguide coupling (1) according to claim 1 or 2, **characterized in that** the characteristic dimensions of the coupling element (9), taking into account the effective relative permittivity of the waveguide coupling, are in the range of one quarter of the wavelength of the electromagnetic waves to be emitted, wherein the effective relative permittivity results from the relative permittivities of the carrier plate (3) and of the medium surrounding the carrier plate (3).

4. Waveguide coupling (1) according to any one of the claims 1 to 3, **characterized in that** the electrically conductive screen face (11) contacts the waveguide (2) at its end face (10) and the screen face (11) surrounds the waveguide (2) in particular over a large area.

5. Waveguide coupling (1) according to one of claims 1 to 4, **characterized in that** the feed line (4), the coupling element (9) and the screen face (11) and/or the further screen face (13) is/are implemented as metallization of the carrier plate (3).

6. Waveguide coupling (1) according to any one of claims 1 to 5, **characterized in that** an electrically conductive cap (15a, 15b) is placed on the second side (12) of the carrier plate (3) in geometrical continuation of the waveguide (2) as a closure of the waveguide (2), the electrically conductive cap (15) contacts with its end face (16), in particular, the screen face (11) arranged on the second side (12) of the carrier plate (3) or the further screen face (13), or that the carrier plate has, on its second side (12) opposite the first side (5) or in an intermediate layer in continuation of the waveguide (2), an electrically conductive layer as a termination of the waveguide.

7. Waveguide coupling (1) according to claim 6, **characterized in that** an electrically conductive connection is produced between the waveguide (2) and the cap (15a, 15b) or between the waveguide (2) and the conductive layer serving as termination of the waveguide (2), in particular by means of at least one through-plating (16) through the carrier plate (3).

8. Waveguide coupling (1) according to any one of claims 1 to 7, **characterized in that** for the coupling in of a linearly polarized electromagnetic wave with a center frequency of 80 GHz, the waveguide (2) is designed round and with an inner diameter of approximately 2.6 mm, the longitudinal bar (9a) and the transverse bar (9b) of the coupling element (9) each having a length of approximately 0.84 mm and the carrier plate (3) preferably having an edge length of approximately 6 mm.

9. Waveguide coupling (1) according to any one of claims 1 to 7, **characterized in that**, in order to couple in a linearly polarized electromagnetic wave with a center frequency of 6 GHz, the waveguide (2) is designed round and with an inner diameter of approximately 21.6 mm, the longitudinal bar (9a) of the coupling element (9) having a length of approximately 5.5 mm and the transverse bar (9b) of the coupling element (9) having a length of approximately 7.4 mm and the carrier plate (3) preferably having an edge length of approximately 32 mm, wherein there is a casting of the waveguide coupling (1) with a casting compound having a relative permittivity of approximately 4.

10. Waveguide coupling (1) according to any one of claims 1 to 9, **characterized in that** the waveguide (2) and/or the cap (15a, 15b) are filled with a casting compound, and **in that** the carrier plate has at least one recess in the region of the inner cross section area of the waveguide, in particular for better filling with a casting compound, in particular in the form of at least one bore.

## Revendications

1. Dispositif (1) d'injection par couplage pour guide d'ondes, destiné en particulier à un appareil de mesure d'état de remplissage radar, comprenant un guide d'ondes (2), une plaque de support (3) et au moins une ligne d'alimentation (4), la ligne d'alimentation (4) étant guidée sur et/ou dans la plaque de support (3) jusque dans la région intérieure (6) du guide d'ondes (2) et la ligne d'alimentation (4) se terminant par une extrémité (7) dans la région intérieure (6) du guide d'ondes (2), la plaque de support (3) s'étendant également de bout en bout jusque dans la région intérieure (6) du guide d'ondes (2) et de manière à faire saillie de l'extrémité (7) de la ligne d'alimentation (4), un élément d'injection par couplage électriquement conducteur (9) étant disposé au voisinage de l'extrémité (7) de la ligne d'alimentation (4) et/ou dans la plaque de support (3) de manière à ce que l'élément d'injection par couplage (9) soit couplé à la ligne d'alimentation (4) et de manière à ce que l'élément d'injection par couplage (9) serve à injecter par couplage dans le guide d'ondes (6) des ondes électromagnétiques guidées jusque dans le guide d'ondes (6) par le biais de la ligne d'alimentation (4), l'élément d'injection par couplage (9) comportant une nervure longitudinale (9a) et une nervure transversale (9b), la nervure longitudinale (9a) et la nervure transversale (9b) étant disposées en forme de croix, la ligne d'alimentation (4) étant orientée de manière sensiblement rectiligne vers le centre de la section transversale intérieure du guide d'ondes (2) et la nervure longitudinale (9a) de l'élément d'injection (9) étant disposée dans le prolongement de la ligne d'alimentation (4), le guide d'ondes (2) étant placé sur la plaque de support (3) sur un premier côté (5) de la plaque de support (3), l'élément d'injection par couplage (9) étant couplé de manière capacitive à la ligne d'alimentation (4), la plaque de support (3) comporte sur son premier côté (5), sur lequel est placé le guide d'ondes (2), ou dans une couche intermédiaire la ligne d'alimentation (4), l'élément d'injection par couplage (9) et une surface de protection électriquement conductrice (11), la plaque de support (3) comportant sur son deuxième côté (12), opposé au premier côté (5), ou dans une couche intermédiaire une autre surface de protection électriquement conductrice (13), de grande surface, c'est-à-dire à l'extérieur de la région qui est opposée à la section transversale intérieure du guide d'ondes (2), la surface de protection (11) et/ou l'autre surface de blindage (13) faisant saillie avec une extension d'intervention (14) dans la surface transversale intérieure du guide d'ondes (2) et l'extension d'intervention (14) étant orientée vers le centre de la section transversale intérieure du guide d'ondes (2) et étant disposée de manière alignée avec la ligne d'alimentation (4).

2. Dispositif (1) d'injection par couplage pour guide d'ondes selon la revendication 1, **caractérisé en ce que** l'élément d'injection par couplage (9) est disposé sensiblement au centre de la section transversale intérieure du guide d'ondes (2) et/ou dans la plaque de support (3).

3. Dispositif (1) d'injection par couplage pour guide d'ondes selon la revendication 1 ou 2, **caractérisé en ce que** les dimensions caractéristiques de l'élément d'injection par couplage (9) sont situées, avec prise en compte de la permittivité relative effective du dispositif d'injection par couplage pour guide d'ondes, dans la gamme d'un quart de longueur d'onde des ondes électromagnétiques à émettre, la permittivité relative effective étant obtenue à partir des permittivités relatives de la plaque de support (3) et du milieu entourant la plaque de support (3).

4. Dispositif (1) d'injection par couplage pour guide d'ondes selon l'une des revendications 1 à 3, **caractérisé en ce que** la surface de protection électriquement conductrice (11) est en contact avec le guide d'ondes (2) au niveau de sa face frontale (10) et la surface de protection (11) entoure le guide d'ondes (2), en particulier sur une grande surface.

5. Dispositif (1) d'injection par couplage pour guide d'ondes selon l'une des revendications 1 à 4, **caractérisé en ce que** la ligne d'alimentation (4), l'élément d'injection par couplage (9) et la surface de protection (11) et/ou l'autre surface de protection (13) sont réalisés par métallisation de la plaque de support (3).

6. Dispositif (1) d'injection par couplage pour guide d'ondes selon l'une des revendications 1 à 5, **caractérisé en ce qu'**un capuchon électriquement conducteur (15a, 15b) est placé, sous la forme d'une terminaison du guide d'ondes (2), sur le deuxième côté (12) de la plaque de support (3), dans le prolongement géométrique du guide d'ondes (2), le capuchon électriquement conducteur (15a, 15b) étant mis en contact par sa face d'extrémité en particulier avec la surface de protection (11) ou la surface de protection supplémentaire (13) disposée sur le deuxième côté (12) de la plaque de support (3),
ou **en ce que**
la plaque de support comporte, comme terminaison du guide d'ondes, une couche électriquement conductrice sur son deuxième côté (12) opposé au premier côté (5) ou dans une couche intermédiaire dans le prolongement du guide d'ondes (2).

7. Dispositif (1) d'injection par couplage pour guide d'ondes selon la revendication 6, **caractérisé en ce qu'**une liaison conductrice est réalisée entre le guide d'ondes (2) et le capuchon (15a, 15b) ou entre le guide d'ondes (2) et la couche conductrice, servant de terminaison du guide d'ondes (2), notamment au moyen d'au moins un trou métallisé (16) ménagé à travers la plaque de support (3).

8. Dispositif (1) d'injection par couplage pour guide d'ondes selon l'une des revendications 1 à 7, **caractérisé en ce que**, pour injecter par couplage une onde électromagnétique polarisée linéairement d'une fréquence centrale de 80 GHz, le guide d'ondes (2) est conçu de manière à être rond et est réalisé avec un diamètre intérieur d'environ 2,6 mm, la nervure longitudinale (9a) et la nervure transversale (9b) de l'élément d'injection par couplage (9) ont une longueur d'environ 0,84 mm et la plaque de support (3) a de préférence une longueur au niveau des bords d'environ 6 mm.

9. Dispositif (1) d'injection par couplage pour guide d'ondes selon l'une des revendications 1 à 7, **caractérisé en ce que**, pour injecter par couplage une onde électromagnétique polarisée linéairement d'une fréquence centrale de 6 GHz, le guide d'ondes (2) est conçu de manière à être rond et est réalisé avec un diamètre intérieur d'environ 21,6 mm, la nervure longitudinale (9a) de l'élément d'injection par couplage (9) a une longueur d'environ 5,5 mm et la nervure transversale (9b) de l'élément d'injection par couplage (9) a une longueur d'environ 7,4 mm et la plaque de support (3) a de préférence une longueur au niveau des bords d'environ 32 mm, un enrobage du dispositif (1) d'injection par couplage pour guide d'ondes étant prévu avec un composé d'enrobage ayant une permittivité relative d'environ 4.

10. Dispositif (1) d'injection par couplage pour guide d'ondes selon l'une des revendications 1 à 9, **caractérisé en ce que** le guide d'ondes (2) et/ou le capuchon (15a, 15b) sont remplis d'un composé d'enrobage et **en ce que** la plaque de support comporte dans la région de la section transversale intérieure du guide d'ondes au moins un évidement (17a, 17b) destiné en particulier pour un meilleur remplissage avec un composé d'enrobage et réalisé en particulier sous la forme d'au moins un trou.
